# EUROPÄISCHE PATENTSCHRIFT

(11) **EP 1 330 970 B1**
(45) Veröffentlichungstag und Bekanntmachung des Hinweises auf die Patenterteilung: **02.11.2006**
(21) Anmeldenummer: 03001582.0
(22) Anmeldetag: 24.01.2003
(51) Int. Cl.: A47B 49/00

(54) **Klemmhalterung eines Tragbodens an einer Säule**
Shelf clamp bracket on a shaft
Console avec crampon pour étagère sur un axe

(30) Priorität: 29.01.2002 DE 20201284 U
(43) Veröffentlichungstag der Anmeldung: 30.07.2003
(73) Patentinhaber: Vauth-Sagel Holding GmbH & Co. KG, 33034 Brakel (DE)
(72) Erfinder: Sagel, Claus, 33034 Brakel-Erkeln (DE)
(74) Vertreter: Hanewinkel, Lorenz

(56) Entgegenhaltungen:
- EP-A- 0 610 878
- EP-A- 0 868 865
- DE-A- 10 218 257
- DE-U- 29 712 025

## Beschreibung

Die Erfindung betrifft eine Klemmhalterung eines Tragbodens zur lösbaren Befestigung an einer Säule mit einer U-förmigen, halbkreisförmig die Säule umschließenden Nabe und einem zwischen deren U-Schenkeln achsparallel in Nuten gehaltenen halbkreisförmig passend zur Säule ausgenommenen in seiner Klemmkraft einstellbaren Klemmstück sowie einen damit bestückten Tragboden, insbesondere Gitterboden.

Eine derartige Klemmhalterung ist aus der EP 1 075 808 A1 an einem Tragoden für einen Eckschrank mit einer drehbaren Säule bekannt, wobei die U-förmige Nabe an dem Kunststoff-Tragboden integriert ausgebildet ist.

Es ist Aufgabe der Erfindung, eine Klemmhalterung für das leichte Auswechseln von Tragböden aus anderem Werkstoff, z. B. Holz, Schichtmaterial, Drahtgitter od. dgl., die vielseitig einsetzbar ist, zu schaffen.

Die Lösung besteht darin, daß die U-förmige Nabe einseitig einen den Tragboden überkragenden Nabenflansch trägt und den Tragboden andererseits mit einem Fortsatz überragt, der von einem U-förmigen Gegenflansch umschlossen ist, der mit dem Nabenflansch durchgehend verschraubt ist.

Vorteilhafte Ausgestaltungen sind in den Unteransprüchen angegeben.

Die Nabe und der Gegenflansch sind vorteilhaft an Kunststoff dünnwandig gespritzt und mit Versteifungswänden kassettenförmig verstärkt in die, insbesondere in deren Stoßbereiche, Schraubbohrungen oder Durchgangsbohrungen mit Kopfvertiefungen in zylindrische Verstärkungen eingeformt sind. Die Schraubbohrungen sind entweder mit Gewindeeinsätzen bestückt oder für selbstgewindeschneidende Schrauben passend ausgebildet.

Vorteilhaft sind am Naben- und/oder Gegenflansch an den inneren freien U-Schenkelenden Vertiefungen eingeformt, die einen dichten Abschluß zu einem Stirnprofilstreifen geben, der die Stirnseite des Einschnittes des Tragbodens bis an die Nabe verschließt. Ein Holz- oder Schichtmaterialboden ist dadurch zu seinem Inneren völlig dicht hygienisch abgeschlossen.

Weiterhin sind vorteilhaft in mindestens einen der Flansche stirnseitig Bohrungen und Nuten eingebracht, einem Verschrauben der Tragplatte und einer Steckverbindung zu einem Verstellbeschlag dienen können.

Zur Aufnahme eines Drahtgittertragbodens, insbesondere Gitterkorbes, zwischen den beiden Flanschen dient ein Zwischenflansch, der auch aus Kunststoff verstrebt dünnwandig gespritzt ist und mit, insbesondere radialen, Nuten versehen ist, die der Aufnahme von dazu passend angeordneten Gitterstreben dienen, die die Gittertragkräfte aufnehmen und auf die Flansche übertragen.

Vorteilhafte Ausgestaltungen sind in den Fig. 1 bis 14 dargestellt.
- Fig. 1: zeigt perspektivisch einen massiven Tragboden mit Klemmnabe;
- Fig. 2: zeigt eine Seitenansicht zu Fig. 1;
- Fig. 3: zeigt perspektivisch die Nabe;
- Fig. 4: zeigt eine Aufsicht der Nabe;
- Fig. 5: zeigt eine Innenansicht der Nabe;
- Fig. 6: zeigt einen Schnitt A-A durch die Nabe;
- Fig. 7: zeigt einen Schnitt B-B durch die Nabe;
- Fig. 8: zeigt eine perspektivische Ansicht des Gegenflansches;
- Fig. 9: zeigt perspektivisch eine Innenansicht des Gegenflansches;
- Fig. 10: zeigt einen Schnitt C-C durch den Gegenflansch;
- Fig. 11: zeigt eine Perspektive des Zwischenflansches;
- Fig. 12: zeigt eine Aufsicht des Zwischenflansches;
- Fig. 13: zeigt einen Schnitt D-D des Zwischenflansches;
- Fig. 14: zeigt einen Gittertragkorb in der Klemmnabe.

Fig. 1 zeigt perspektivisch einen Tragboden T, der für einen Drehschrankeinbau vorgesehen ist und in einem Einschnitt zentral zur Verklemmung an einer Säule S eine U-förmige Nabe 1 mit einem darin in einer axialen Führung gehaltenen Klemmstück 5 enthält.

Die Nabe 1 übergreift mit einem Nabenflansch 10 die Tragplatte T an ihrem inneren Rand und ragt durch diese mit einem Fortsatz 11 hindurch, der von einem U-förmigen Gegenflansch 2 umgeben ist.

Die Tragplatte T besteht z. B. aus Holz oder Schichtmaterial mit einer Kunsttoff-Deckschicht. Die freie Stirnseite der Tragplatte ist abgedichtet mit einem Umfassungsstreifen KF besetzt, der vorzugsweise einen die Platte überkragenden Wulst W aufweist. Der Umfassungsstreifen KF mit der Wulst W sind in dazu passende Ausnehmungen 15 an den freien Enden der U-Schenkel 12, 13 geführt und finden so dort einen dichten Abschluß. Da auch die Flansche 10, 2 auf der Tragplatte T dicht schließen, kann dort keine Flüssigkeit eintreten, wodurch unerwünschte Zersetzungsvorgänge verhindert sind.

Fig. 2 zeigt eine Seitenansicht der an eine Säule S angeklemmten massiven Tragplatte T. Die Tragplatte ist zwischen dem oberen Nabenflansch 10 und dem unteren Gegenflansch 2 verschraubt gehalten. Der Einbau der Nabe und des Gegenflansches kann auch in umgekehrter Orientierung erfolgen. Die Tragplatte T weist in bekannter Weise eine Reling R auf, die aus einem Draht besteht, der mit Abstandshaltern entlang des Tragbodenrandes angeordnet ist.

Fig. 3 zeigt die Nabe 1 perspektivisch ohne das Klemmstück, so daß man die achsparallelen Nuten 14 an den U-Schenkeln 12, 13 erkennt, in denen das Klemmstück gehalten wird. Die halbrund ausgebildete Säulenausnehmung 16 ist mit kurzen Klemmstegen 17 innen besetzt, die durch linienförmige Anlage an der Säule einen hohen Anpreßdruck und somit einen drehfesten Sitz erbringen.

Der Nabenflansch 10 schließt zur Tragplattenoberfläche mit einem Rand 18 dicht ab und weist an den U-Schenkelenden Ausnehmungen 15 für eine Platteneinfassung auf.

Fig. 4 zeigt die Nabe 1 in Aufsicht und Fig. 5 die Unteransicht dazu. Die dünnwandige verstrebte Struktur ist zwischen zwei Teilwerkzeugen spritztechnisch hergestellt. Wie die Winkelschnitte A-A, Fig. 6, und B-B, Fig. 7, zeigen, gibt es eine äußere Flanschwandung 20, eine mittlere Zwischenwandung 21, die sich durch die Tragplatte T erstreckt und eine Innenwandung 22, die sich auch durch den Gegenflansch 2 erstreckt, und die die Säule S und die Nuten 14 umschließt. Zwischen den Wandungen 20 - 22 erstrecken sich senkrecht zu diesen Strebwände 23, 24, die z, T, knotenförmige Verdickungen mit achsparallelen Schraubkanälen 25 für das Eindrehen von selbstschneidenden Schrauben aufweisen.

Fig. 8 und 9 zeigen perspektivisch von außen und innen den Gegenflansch 2, der ebenso wie die Nabe mit drei U-förmigen Wandungen 26 - 28 ausgebildet ist, zwischen denen sich Strebwände 24 erstrecken, die mit Verdickungen, die Schraubaufnahmen 30 enthalten, passend zu den Schraubbohrungen in der Nabe versehen sind. Die Schraubaufnahmen 30 weisen einen Absatz für den Schraubenkopf auf, wie Schnitt C-C (Fig. 10) zeigt. In Fig. 8 sind weitere Stecknuten 31 und Schraublöcher 32 dargestellt, die zur Aufnahme und Fixierung am Drehbeschlag und zur Verschraubung der Tragplatten dienen. Die Außenkontur des Flansches 2 ist etwa 1/4-kreisförmig abgerundet.

Fig. 11 zeigt perspektivisch und Fig. 12 in Aufsicht einen Zwischenflansch 4, der zur Aufnahme von Tragarmen TA eines Gitterbodens oder Gitter-Tragkorbes TG, Fig. 14, Strebnuten 40 - 42 passend zur Lage und Ausbildung der Tragarme TA am Korb enthält. Die Tragarme TA sind an ihren nabenseitigen Enden mit einem Ring verbunden, der auf dem Innenrandbereich 46 des Zwischenflansches eine Auflage findet.

Im Beispiel sind die Strebnuten radial zur Säulenachse ausgebildet und zum Abfangen von deren Lagetoleranzen unterschiedlich weit ausgestaltet.

Wie der Schnitt D-D, Fig. 13, zeigt, ist auch der U-förmige Zwischenflansch 4 dünnwandig ausgeformt und seitlich teilkreisförmig abgerundet. Sein inneres Freimaß umschließt eng die Nabe hinter dem Nabenflansch. Die Außenabmessungen des Zwischenflansches 4 entsprechen im wesentlichen denen des Gegenflansches 2, Fig. 9, und randnahe Zentrierzapfen 43 - 45 des Zwischenflansches greifen zusammengebaut in den Gegenflansch 2, Fig. 9, ein.

### Bezugszeichenliste

- 1: Nabe
- 10: Nabenflansch
- 11: Fortsatz
- 12, 13: U-Schenkel
- 14: Nuten für 5
- 15: Ausnehmungen für KF, W
- 16: Säulenausnehmung
- 17: Klemmstege
- 18: Nabenrand

- 2: Gegenflansch
- 20: Flanschwandung zu 10
- 21: Fortsatzwandung
- 22: Innenwandung
- 23,24: Strebwände
- 25: Schraubkanäle
- 26 - 28: U-Wandungen
- 29: Strebwände

- 30: Schraubaufnahmen
- 31: Stecknuten
- 32: Schraubloch

- 4: Zwischenflansch
- 40,41,42: Strebnuten
- 43,44,45: Zentrierzapfen
- 46: Innenrandbreich

- 5: Klemmstück

- R: Reling
- T: Tragboden, Tragplatte
- S: Säule
- TA: Tragarme
- TG: Gitterboden oder -korb
- KF: Umfassungsstreifen
- W: Wulst

## Patentansprüche

1. Klemmhalterung eines Tragbodens (T) zur lösbaren Befestigung an einer Säule (S) mit einer U-förmigen, halbkreisförmig die Säule (S) umschliessenden Nabe (1) und einem zwischen deren U-Schenkeln (12, 13) achsparallel in Nuten (14) gehaltenen halbkreisförmig passend zur Säule (1) ausgenommenen in seiner Klemmkraft einstellbaren Klemmstück (S) sowie einen damit bestückten Tragboden (T), insbesondere Gitterboden (TG), **dadurch gekennzeichnet, dass** die U-förmige Nabe (1) einseitig einen den Tragboden (T) überkragenden Nabenflansch (10) trägt und den Tragboden (T) andererseits mit einem Fortsatz (11) überragt, der von einem U-förmigen Gegenflansch (2) umschlossen ist, der mit dem Nabenflansch (10) durchgehend verschraubt ist.

2. Klemmhalterung nach Anspruch 1, **dadurch gekennzeichnet, dass** der Nabenflansch (10) und der Gegenflansch (2) komplementär zueinander Schraubaufnahmen (30) und Schraubkanäle (25) für selbstschneidende Schrauben enthalten.

3. Klemmhalterung nach einem der vorstehenden Ansprüche, **dadurch gekennzeichnet, dass** die Nabe (1) an den freien Enden der U-Schenkel (12, 13) Ausnehmungen (15) zur Aufnahme der Enden eines Umfassungsstreifens (KF) des Tragbodens (T) aufweist.

4. Klemmhalterung nach Anspruch 3, **dadurch gekennzeichnet, dass** der Umfassungsstreifen (KF) mit einer Wulst (W) den Tragboden (T) übergreift und jeweils die Ausnehmungen (15) die Wulst (W) aufnehmen.

5. Klemmhalterung nach Anspruch 1 oder 2, **dadurch gekennzeichnet, dass** zwischen dem Nabenflansch (10) und dem Gegenflansch (2) ein Zwischenflansch (4) angeordnet ist, der Strebnuten (40 - 42) trägt, die dazu passende Tragarme (TA) des Gitterbodens oder Gitterkorbes (TG) aufnehmen.

6. Klemmhalterung nach einem der vorstehenden Ansprüche, **dadurch gekennzeichnet, dass** die Nabe (1) und/oder der Gegenflansch (2) und/oder der Zwischenflansch (4) in zweiteiligen Werkzeugen dünnwandig aus Kunststoff gespritzt sind und zwischen den Wandungen (20 - 22; 26 - 28) Strebwände (23, 24; 29) aufweisen.

7. Klemmhalterung nach Anspruch 6, **dadurch gekennzeichnet, dass** die Nabe (1) und/oder der Gegenflansch (2) zwischen den U-förmigen inneren und äusseren Wandungen eine U-förmige Zwischenwandung (21, 27) enthalten, die mit den Strebwänden (23, 24; 29) verbunden ist.

8. Klemmhalterung nach Anspruch 6 oder 7, **dadurch gekennzeichnet, dass** an den Strebwänden (23, 24; 29) Verdickungen angebracht sind, die die Schraubaufnahmen (30) oder Schraubkanäle (25) enthalten.

9. Klemmhalterung nach einem der vorstehenden Ansprüche, **dadurch gekennzeichnet, dass** der Gegenflansch (2) und/oder der Zwischenflansch aussenseitig etwa 1/4-kreisförmig abgerundet ausgebildet ist/sind.

10. Klemmhalterung nach einem der vorstehenden Ansprüche, **dadurch gekennzeichnet, dass** die Nabe (1) an ihrer der Säule (S) zugewandten Innenwandung (22) axiale Klemmstege (17) trägt.

11. Klemmhalterung nach einem der vorstehenden Ansprüche, **dadurch gekennzeichnet, dass** der Gegenflansch (2) stirnseitig Stecknuten (31) und/oder Schraublöcher (32) aufweist.

12. Klemmhalterung nach Anspruch 5, **dadurch gekennzeichnet, dass** der Zwischenflansch (4) randinnenseitig Zentrierzapfen (43 - 45) trägt, die an eine Aussenwandung (28) des Gegenflansches (2) zentrierend anschlagen.

13. Klemmhalterung nach Anspruch 5, **dadurch gekennzeichnet, daß** der Zwischenflansch (4) nabenseitig einen Innenrandbereich (46) aufweist, auf dem ein innerer Verbindungsring der Tragarme (TA) aufliegt.

## Claims

1. Clamp bracket for a shelf (T), for detachable fixture on a shaft (S), with an U-shaped semi-circular collar (1) enclosing the shaft (S), and with a clamping piece (5) which is held between the limbs of the U (12, 13) in grooves (14) oriented parallel to the axis and which has a semi-circular recess matching the shaft (S) and whose clamping force can be adjusted, and with a shelf (T), a grid tray (TG) in particular, equipped with said clamping piece, **characterized in that** the U-shaped collar (1) has, on one side, a collar flange (10) overlapping the shelf (T) whilst the other side projects from the shelf (T) with an extension (11) that is enclosed by an U-shaped counter flange (2) which is screwed to the collar flange (10) by means of through bolts.

2. Clamp bracket according to claim 1, **characterized in that** the collar flange (10) and the counter flange (2) comprise complementary screw locations (30) and screw channels (25) for tapping screws.

3. Clamp bracket according to one of the above claims, **characterized in that** the collar (1), at the free ends of the limbs (12, 13), presents recesses (15) to take in the ends of an encompassing strip (KF) of the shelf (T).

4. Clamp bracket according to claim 3, **characterized in that** the encompassing strip (KF) overlaps the shelf (T) with a bulb (W) and that the respective recesses (15) take in the bulb (W).

5. Clamp bracket according to claim 1 or 2, **characterized in that** an intermediate flange (4) is arranged in between the collar flange (10) and the counter flange (2), which has stay grooves (40-42) to accommodate corresponding carrying arms (TA) of the grid tray or grid basket (TG).

6. Clamp bracket according to one of the above claims, **characterized in that** the collar (1) and/or the counter flange (2) and or the intermediate flange (4) are made of plastic, moulded by injection in single-split moulds, and feature stays (23, 24; 29) between the walls (20-22; 26-28).

7. Clamp bracket according to claim 6, **characterized in that** the collar (1) and/or the counter flange (2) contain a U-shaped intermediate wall (21, 27) between the U-shaped interior and exterior walls, which is connected to the stays (23, 24; 29).

8. Clamp bracket according to claim 6 or 7, **characterized in that** enlargements containing the screw locations (30) or screw channels (25) are placed on the stays (23, 24; 29).

9. Clamp bracket according to one of the above claims, **characterized in that** the counter flange (2) and/or the intermediate flange is/are rounded to approximately ¼ circle at the exterior.

10. Clamp bracket according to one of the above claims, **characterized in that** the collar (1) has axial clamp fins (17) at its interior wall (22) facing the shaft (S).

11. Clamp bracket according to one of the above claims, **characterized in that** the counter flange (2) presents plug grooves (31) and/or screw holes (32) at its face side.

12. Clamp bracket according to claim 5, **characterized in that** the intermediate flange (4) has centring pins (43-45) at the inner side of its edge, which have a centring effect when hitting the exterior wall (28) of the counter flange (2).

13. Clamp bracket according to claim 5, **characterized in that** the intermediate flange (4) presents a collar-sided internal edge region (46), upon which rests an interior connecting ring of the carrying arms (TA).

## Revendications

1. Console avec crampon pour une étagère (T) qui peut être montée sur un axe (S) de manière détachable ; avec un moyeu (1) semi-circulaire en forme de U, entourant l'axe (S) ; et avec une pièce de serrage (5), qui est maintenue entre les branches (12, 13) de la pièce en forme de U dans des rainures (14) orientées parallèlement à l'axe, et qui possède un creux semi-circulaire correspondant à l'axe (S), et dont la force de serrage peut être ajustée ; et avec une étagère (T), plus particulièrement une étagère grillagée (TG), équipée de ladite pièce de serrage, **caractérisée en ce que** le moyeu en U (1) a, d'un côté, une bride de moyeu (10) recouvrant l'étagère (T) et, de l'autre côté fait saillie de l'étagère (T) avec un prolongement (11) qui est entouré par une contre-bride en U (2) qui est fixée à la bride de moyeu (10) avec des vis traversantes.

2. Console avec crampon selon la revendication 1, **caractérisée en ce que** la bride de moyeu (10) et la contre-bride (2) comportent des logements de vis (30) et des passages de vis (25) complémentaires pour des vis autoaraudeuses.

3. Console avec crampon selon l'une des revendications précédentes, **caractérisée en ce que** le moyeu (1) présente des creux (15) aux extrémités libres des branches (12, 13) qui accueillent les extrémités d'une bande entourante (KF) de l'étagère (T).

4. Console avec crampon selon la revendication 3, **caractérisée en ce que** la bande entourante (KF) recouvre l'étagère (T) avec un bourrelet (W) et que les creux (15) en question accueillent le bourrelet (W).

5. Console avec crampon selon la revendication 1 ou 2, **caractérisée en ce que** une bride intermédiaire (4) est arrangée entre la bride de moyeu (10) et la contre-bride (2), qui possède des rainures de traverse (40-42) qui accueillent des bras porteurs (TA) correspondants de l'étagère grillagée ou du panier en treillis (TG).

6. Console avec crampon selon l'une des revendications précédentes, **caractérisée en ce que** le moyeu (1) et/ou la contre- bride (2) et/ou la bride intermédiaire (4) sont fabriqués en plastique, moulés par injection dans des moules en deux parties, et présentent des traverses (23, 24 ; 29) entre les parois (20-22 ; 26-28).

7. Console avec crampon selon la revendication 6, **caractérisée en ce que** le moyeu (1) et/ou la contre- bride (2) contiennent, entre les parois intérieures et extérieures en U, une paroi intermédiaire en U (21, 27) qui est reliée aux traverses (23, 24 ; 29).

8. Console avec crampon selon la revendication 6 ou 7, **caractérisée en ce que** des parties plus épaisses, contenant les logements de vis (30) ou les passages de vis (25), sont placées sur les traverses (23, 24 ; 29).

9. Console avec crampon selon l'une des revendications précédentes, **caractérisée en ce que** la contre- bride (2) et/ou la bride intermédiaire est/sont arrondie/s à l'extérieur d'approximativement un quart de cercle.

10. Console avec crampon selon l'une des revendications précédentes, **caractérisée en ce que** le moyeu (1) a des arêtes axiales de bride (17) sur sa paroi intérieure (22) faisant face à l'axe (S).

11. Console avec crampon selon l'une des revendications précédentes, **caractérisée en ce que** la contre-bride (2) présente des rainures enfichables (31) et/ou des trous de vis (32) sur son côté frontal.

12. Console avec crampon selon la revendication 5, **caractérisée en ce que** la bride intermédiaire (4) porte des chevilles de centrage (43-45) sur le côté intérieur de son bord, qui ont un effet centrant en frappant la paroi extérieure (28) de la contre-bride (2).

13. Console avec crampon selon la revendication 5, **caractérisée en ce que** la bride intermédiaire (4) présente une région de bord intérieure (46) côté moyeu, sur laquelle est supporté un anneau intérieur reliant les bras porteurs (TA).
